# EUROPÄISCHE PATENTSCHRIFT

(11) **EP 0 335 145 B1**
(45) Veröffentlichungstag und Bekanntmachung des Hinweises auf die Patenterteilung: **05.02.1992**
(21) Anmeldenummer: 89104150.1
(22) Anmeldetag: 09.03.1989
(51) Int. Cl.: A61J 1/06, B65B 1/00

(54) **Zuschmelz-Versandbehälter aus Glas für biologisches Material**
Sealable glass shipping container for biological material
Récipient d'expédition en verre scellable pour matière biologique

(30) Priorität: 31.03.1988 DE 3810939
(43) Veröffentlichungstag der Anmeldung: 04.10.1989
(73) Patentinhaber: Schott-Rohrglas GmbH, 95448 Bayreuth (DE)
(72) Erfinder: Männl, Reinhard, D-8596 Mitterteich (DE)
(74) Vertreter: Fuchs Mehler Weiss

(56) Entgegenhaltungen:
- EP-A- 0 244 746
- BE-A- 473 289
- DE-C- 845 564
- FR-A- 1 549 511
- JP-A-52 147 617
- NL-A- 6 510 316
- US-A- 4 156 626

## Beschreibung

Die Erfindung betrifft einen Behälter nach dem Oberbegriff des Anspruchs 1.

Zuschmelz-Behälter aus Glas bieten für den Versand von leicht verderblichem biologischem Material, insbesondere medizinischem Probenmaterial, in erster Linie den Vorteil, daß sie nach dem Abschmelzen das in ihnen enthaltene Materials hermetisch gegen die Umgebung abdichten. Zuschmelz-Behälter aus Glas sind für biologisches Material bisher überwiegend für die Langzeit-Konservierung und dergleichen verwendet worden. Deshalb und um etwaige Einwirkungen des Behältermaterials auf das biologische Material auszuschließen, wurden für die Behälter Glassorten verwendet, die chemisch wenig angreifbar sind und insbesondere von dem wasserhaltigen biologischen Material auch nach langen Einwirkungszeiten nicht angegriffen werden.

Ein Verfahren um einen solchen Behälter herzustellen, ist in der FR-A-1549511 beschrieben.

In neuerer Zeit ist erkannt worden, daß es zweckmäßig ist, Zuschmelzbehälter aus Glas auch beim Versand von biologischen Proben zu verwenden und den Mehraufwand für das Zuschmelzen und das zerstörende Öffnen der Behälter in Kauf zu nehmen; derartige Behälter bieten nämlich wegen des schon erwähnten hermetischen Abschlusses gegen die Umgebung den Vorteil, daß sowohl störende Einwirkungen von außen auf das biologische Material als auch Schäden durch unbeabsichtigten Austritt von biologischem Material nach außen, beispielsweise in Form einer bakteriellen oder viralen Kontaminierung, verhindert werden.

Die allgemeine Einführung derartiger Behälter für den Versand von biologischem Material, insbesondere medizinischem Probenmaterial, ist jedoch bisher durch Handhabungsnachteile behindert worden. So ist es für wenig Geübte nicht einfach, einen Glasbehälter abzuschmelzen und dadurch zu verschließen; denn es sind dazu hohe Temperaturen und die Anwendung entsprechend leistungsfähiger Heizquellen, in der Regel Gebläseflammen, erforderlich. Auch wird beim Abschmelzen oft das in dem Behälter befindliche biologische Material, das seiner Natur nach wärmeempfindlich ist, unzulässig hoch erwärmt und dadurch beschädigt oder gar abgetötet.

Die vorliegende Erfindung geht von der Aufgabe aus, einen Zuschmelz-Versandbehälter aus Glas zu schaffen, der für den Versand von biologischem Material besonders geeignet ist.

Nach der Erfindung wird diese Aufgabe mit dem Behälter nach dem Anspruch 1 gelöst.

Der erfindungsgemäße Behälter bietet insbesondere den Vorteil, daß er bequem mit fokussiertem Glühlicht, das bekanntlich viel Infrarot enthält, zugeschmolzen werden kann, so daß das Zuschmelzen leicht auch von nur angelerntem Personal und/oder maschinell mit ausreichend gleichmäßigen Ergebnissen durchgeführt werden kann, ohne daß eine offene Flamme erforderlich ist. Das Vermeiden einer offenen Flamme ist an Untersuchungsorten, wo biologische Präparate gewonnen werden, oft eine Notwendigkeit oder zumindest ein bedeutender Sicherheitsfaktor. Hinzu kommt, daß als infrarot-absorbierendes Material Gläser erhältlich sind, die eine erheblich niedrigere Verarbeitungstemperatur als normale Behältergläser haben, z.B. im Bereich von etwa 950-1000°C. Dadurch wird nicht nur das Zuschmelzen erleichtert, sondern auch die Gefahr einer unzulässigen Erwärmung des biologischen Materials stark verringert. Entsprechend der spektralen Leistungsverteilung bei Glühlampenlicht wird vorzugsweise ein infrarot-absorbierendes Material verwendet, das bevorzugt im nahen Infrarot absorbiert.

Vorzugsweise liegt als infrarot-absorbierendes Material ein infrarot-absorbierendes Glas vor. Dieses kann leicht in dem Zuschmelzbereich vorgesehen und verarbeitet werden. Außerdem ergibt sich dabei die Möglichkeit, daß der Behälter ganz aus infrarot-absorbierendem Glas besteht. Das vereinfacht Fertigung und Handhabung.

Infrarot-absorbierendes Glas ist bisher zum Aufbewahren von biologischem Material nicht verwendet worden, weil es im Vergleich zu normalem Behälterglas nicht nur teurer ist, sondern auch in der Regel eine erheblich geringere hydrolytische Beständigkeit aufweist, so daß Wechselwirkungen mit dem stets wasserhaltigen biologischen Material zu befürchten sind. Erfindungsgemäß ist jedoch erkannt worden, daß die höheren Kosten im Vergleich zu den Handhabungsvorteilen des erfindungsgemäßen Behälters keine Rolle spielen, und daß bei den kurzen Verweilzeiten des biologischen Materials in einem Versandbehälter die geringere hydrolytische Beständigkeit des infrarot-absorbierenden Glases noch nicht störend in Erscheinung tritt.

Der erfindungsgemäße Behälter ist wegen der beschriebenen Vorteile besonders als Standard-Versandbehälter für medizinisches Probenmaterial geeignet, das täglich in großen Mengen versandt wird, z.B. von ärztlichen Praxen zu Untersuchungslaboratorien.

Die Erfindung wird im folgenden anhand von Ausführungsbeispielen in Verbindung mit der Zeichnung näher beschrieben.
Figur 1 ist eine schematische perspektivische Ansicht eines erfindungsgemäßen Behälters vor dem Zuschmelzen.
Figur 2 ist eine der Figur 1 entsprechende Ansicht des Behälters nach dem Zuschmelzen.
Figur 3 ist ein schematischer Querschnitt durch eine andere Ausführungsform.

Figur 1 zeigt einen Zuschmelz-Versandbehälter 1 aus Glas für ein in ihn eingefülltes leicht verderbliches biologisches Material 3, bei dem es sich insbesondere um ein medizinisches Probenmaterial handeln kann. Der Behälter 1 weist einen verjüngten Zuschmelzbereich 5 auf, der aus infrarot-absorbierendem Glas besteht. Dadurch kann der Behälter in diesem Zuschmelzbereich 5 leicht mit fokussiertem Glühlicht zugeschmolzen werden. Dies ist in Figur 1 durch eine Glühlampe 7 mit einem elliptischen Reflektor 9 angedeutet; dadurch kann mit der Glühlampe ein Strahlenbündel 11 auf den Zuschmelzbereich 5 fokussiert werden.

Der dargestellte Behälter 1 besteht einstückig ganz aus infrarotabsorbierendem Glas. Dadurch ist die Herstellung leichter möglich als bei Ausführungsformen, bei denen nur in dem Zuschmelzbereich 5 ein infrarot-absorbierendes Material, vorzugsweise aus Glas, vorgesehen ist, das mit den übrigen Teilen des Behälters, die aus normalem Behälterglas bestehen, verbunden, vorzugsweise verschmolzen ist.

Als infrarot-absorbierendes Glas ist besonders die Glassorte Nr. 8516 der Firma SCHOTT GLASWERKE, Mainz, geeignet. Vorteilhaft ist es ferner, wenn der Behälter zumindest in dem Zuschmelzbereich aus einem Glas besteht, das eine niedrige Verarbeitungstemperatur hat, z.B. etwa 950-1000°C; dies ist bei dem genannten Glas Nr. 8516 der Firma SCHOTT GLASWERKE der Fall.

Besonders vorteilhaft ist es, wenn der Behälter als Untersuchungsbehälter zur Verwendung bei einer Untersuchung des biologischen Materials ausgebildet ist. Zu diesem Zweck hat der dargestellte Behälter im Querschnitt eine unrunde Form mit zwei gegenüberliegenden parallelen ebenen Seitenwänden 13 und 15. Dadurch kann der Behälter z.B. als Küvette für optische Untersuchungen verwendet werden, so daß ein Umfüllen nicht erforderlich ist.

Zweckmäßigerweise weist der Behälter in genügendem Abstand von dem Zuschmelzbereich 5 wenigstens eine Sollbruchzone 17 auf, die in verschiedener Weise hergestellt sein kann, z.B. durch Einritzungen, Anätzungen oder in besonders vorteilhafter Weise in Form einer Vorspannzone, die durch eine örtliche Wärmebehandlung des Behälters hergestellt werden kann. Zweckmäßigerweise hat der Behälter 1 wenigstens eine Markierung 19, die auf den Ort einer Sollbruchzone hinweist.

Um das Zuschmelzen zu erleichtern und den Ort des Zuschmelzens zu kennzeichnen, ist zweckmäßigerweise die Zuschmelzzone 5, wie dargestellt, verjüngt ausgebildet.

Figur 2 zeigt den Behälter 12 nach dem Zuschmelzen. Die dabei hergestellte Abschmelzspitze 21 bildet einen hermetischen Verschluß.

Figur 3 zeigt eine Ausführungsform, bei der ein Behälter 301, der im übrigen wie der in den Figuren 1 und 2 dargestellte Behälter 1 gestaltet sein kann, mit einer zusammenhängenden Kunststoff- schicht 23 ummantelt ist. Diese Kunststoffschicht verhindert bei einem Bruch des Behälters 301 ein Austreten von biologischem Material. Außerdem kann eine Kunststoffschicht verwendet werden, die sich leicht beschriften läßt.

## Patentansprüche

1. Zuschmelz-Versandbehälter (1) aus Glas für leicht verderbliches biologisches Material, insbesondere medizinisches Probenmaterial, der einen Zuschmelzbereich (5) aufweist, dadurch gekennzeichnet, daß der Zuschmelzbereich ein infrarot-absorbierendes Material aufweist.

2. Behälter nach Anspruch 1, dadurch gekennzeichnet, daß als infrarot-absorbierendes Material ein bevorzugt im nahen Infrarot absorbierendes Material vorliegt.

3. Behälter nach Anspruch 1 oder 2, dadurch gekennzeichnet, daß als infrarot-absorbierendes Material ein infrarot-absorbierendes Glas vorliegt.

4. Behälter nach Anspruch 3, dadurch gekennzeichnet, daß er ganz aus infrarot-absorbierendem Glas besteht.

5. Behälter nach einem der vorhergehenden Ansprüche, dadurch gekennzeichnet, daß der Behälter zumindest in dem Zuschmelzbereich aus einem Glas besteht, das eine niedrige Verarbeitungstemperatur hat.

6. Behälter nach Anspruch 5, dadurch gekennzeichnet, daß das Glas eine Verarbeitungstemperatur von etwa 950 bis 1000°C hat.

7. Behälter nach einem der Ansprüche 3 bis 6, dadurch gekennzeichnet, daß als infrarot-absorbierendes Glas das Glas Nr. 8516 der SCHOTT GLASWERKE, Mainz, vorliegt.

8. Behälter nach einem der vorhergehenden Ansprüche, dadurch gekennzeichnet, daß er als Untersuchungsbehälter zur Verwendung bei einer Untersuchung des biologischen Materials ausgebildet ist.

9. Behälter nach einem der vorhergehenden Ansprüche, dadurch gekennzeichnet, daß er wenigstens eine Sollbruchzone (17) aufweist.

10. Behälter nach Anspruch 9, dadurch gekennzeichnet, daß die Sollbruchzone (17) eine Vorspannzone ist.

11. Behälter nach Anspruch 9 oder 10, dadurch gekennzeichnet, daß er wenigstens eine auf eine Sollbruchzone (17) hinweisende Markierung (19) aufweist.

12. Behälter nach einem der vorhergehenden Ansprüche, dadurch gekennzeichnet, daß er mit einer in sich zusammenhängenden Kunststoffschicht (23) ummantelt ist.

## Claims

1. A glass dispatch-container (1) which can be sealed by melting, for perishable biological material, in particular medical sample material, and having a region (5) sealable by melting, characterised in that the sealable region presents an infrared-absorbing material.

2. A container according to Claim 1, characterised in that the infrared-absorbing material is a material absorbing preferably in the near infrared.

3. A container according to Claim 1 or 2, characterised in that the infrared-absorbing material is an infrared-absorbing glass.

4. A container according to Claim 3, characterised in that it consists entirely of infrared-absorbing glass.

5. A container according to any one of the preceding claims, characterised in that the container, at least in the sealable region, consists of a glass which has a low manufacturing temperature.

6. A container according to Claim 5, characterised in that the glass has a manufacturing temperature of about 950 to 1000°C.

7. A container according to any one of Claims 3 to 6, characterised in that the infrared-absorbing glass is the glass No. 8516 of SCHOTT GLASWERKE, Mainz.

8. A container according to any one of the preceding claims, characterised in that it is designed as an examination container for use when the biological material is being examined.

9. A container according to any one of the preceding claims, characterised in that it has at least one rated breaking zone (17).

10. A container according to Claim 9, characterised in that the rated breaking zone (17) is a pre-stressed zone.

11. A container according to Claim 9 or 10, characterised in that it has at least one marking (19) pointing to a rated braking zone (17).

12. A container according to any one of the preceding claims, characterised in that it is sheathed with an inherently cohesive layer (23) of plastics material.

## Revendications

1. Récipient d'expédition scellable (1) en verre pour des substances biologiques facilement périssables, notamment pour des échantillons médicaux, qui présente une zone scellable par fusion (5), caractérisé en ce que la zone scellable par fusion comporte un matériau absorbant le rayonnement infrarouge.

2. Récipient selon la revendication 1, caractérisé en ce que le matériau absorbant le rayonnement infrarouge est un matériau de préférence absorbant dans l'infrarouge proche.

3. Récipient selon la revendication 1 ou 2, caractérisé en ce que le matériau absorbant le rayonnement infrarouge est un verre absorbant le rayonnement infrarouge.

4. Récipient selon la revendication 3, caractérisé en ce qu'il est entièrement constitué de verre absorbant le rayonnement infrarouge.

5. Récipient selon l'une des revendications précédentes, caractérisé en ce que, au moins dans la zone scellable par fusion, le récipient est en verre qui présente une température de travail plus faible.

6. Récipient selon la revendication 5, caractérisé en ce que la température de travail du verre est comprise entre 950 et 1000°C environ.

7. Récipient selon l'une des revendications 3 à 6, caractérisé en ce le verre absorbant le rayonnement infrarouge est le verre N° 8516 de la société SCHOTT GLASWERKE, Mayence.

8. Récipient selon l'une des revendications précédentes, caractérisé en ce qu'il est réalisé sous forme de récipient d'examen pouvant être utilisé lors de l'examen de la substance biologique.

9. Récipient selon l'une des revendications précédentes, caractérisé en ce qui présente au moins une zone de rupture (17).

10. Récipient selon la revendication 9, caractérisé en ce que la zone de rupture (17) est une zone de précontrainte.

11. Récipient selon la revendication 9 ou 10 caractérisé en ce qu'il comporte au moins un repère (19) indiquant une zone de rupture (17).

12. Récipient selon l'une des revendications précédentes caractérisé en ce qu'il est enveloppé d'une couche de matière plastique (23) continue.
